# EUROPÄISCHE PATENTANMELDUNG

(11) **EP 4 763 625 A1**
(43) Veröffentlichungstag der Anmeldung: **24.06.2026**
(21) Anmeldenummer: 25220189.2
(22) Anmeldetag: 02.12.2025
(51) Int. Cl.: B60R 13/00, B60R 13/02

(54) **LACKIERVERFAHREN ZUR HERSTELLUNG EINES LACKIERTEN AUSSENVERKLEIDUNGSTEILS FÜR EIN FAHRZEUG**

(30) Priorität: 20.12.2024 DE 102024139525
(71) Anmelder: RESRG Automotive SE & Co. KG, 95111 Rehau (DE); Rehau Automotive, s.r.o., 25170 Cestlice okr. Praha- východ (CZ)
(72) Erfinder: Kryspín, Radek, 25170 Cestlice okr. Praha- východ (CZ); Petrík, Václav, 25170 Cestlice okr. Praha- východ (CZ); Wolfram, Jenny, 95111 Rehau (DE)
(74) Vertreter: Grünecker Patent- und Rechtsanwälte PartG mbB

(57) **Zusammenfassung**

Lackierverfahren zur Herstellung eines lackierten Außenverkleidungsteils (1) für ein Fahrzeug, wobei das Außenverkleidungsteil (1) wenigstens eine Öffnung (2) und wenigstens einen Verschlussdeckel (3) aufweist, der am späteren Verbauort des Außenverkleidungsteils (1) am Fahrzeug die Öffnung (2) des Außenverkleidungsteils (1) verschließt. Der Verschlussdeckel (3) oder ein Teilsegment (3') des Verschlussdeckels werden bei der Lackierung in einer separaten Halterung (5) des Außenverkleidungsteils (1) fixiert, wobei sich diese Fixierung ohne eine Belastung der Rastelemente (5, 8) des Verschlussdeckels (3) oder des Teilsegments (3') des Verschlussdeckels lösen lässt.

## Beschreibung

Aus dem Stand der Technik ist ein Lackierverfahren zur Herstellung eines lackierten Außenverkleidungsteils für ein Fahrzeug bekannt, wobei das Außenverkleidungsteil wenigstens eine Öffnung und wenigstens einen Verschlussdeckel aufweist, der am späteren Verbauort des Außenverkleidungsteils am Fahrzeug die Öffnung des Außenverkleidungsteils verschließt, umfassend die folgenden Schritte:
- Bereitstellen des Außenverkleidungsteils mit einer zu lackierenden Sichtseite,
- Bereitstellen des Verschlussdeckels mit einer zu lackierenden Sichtseite, oder Bereitstellen eines Teilsegments des Verschlussdeckels mit einer zu lackierenden Sichtseite, wobei das Teilsegment am späteren Verbauort zusammen mit einer Tragstruktur den Verschlussdeckel bildet,
- Auftragen wenigstens einer Lackschicht auf der Sichtseite des Außenverkleidungsteiles und auf die Sichtseite des Verschlussdeckels oder des Teilsegments des Verschlussdeckels mittels einer Lackiervorrichtung,

wobei an dem Verschlussdeckel wenigstens ein hinterschnittig ausgebildetes Rastelement vorgesehen ist, das federelastisch gelagert ist, um am späteren Verbauort mittels des Rastelements den Verschlussdeckel mit dem Außenverkleidungsteil zu verbinden oder, wobei an dem Teilsegment des Verschlussdeckels wenigstens ein hinterschnittig ausgebildetes Rastelement vorgesehen ist, das federelastisch gelagert ist, um am späteren Verbauort mittels des Rastelements das Teilsegment mit der Tragstruktur zu verbinden,
wobei das Außenverkleidungsteil eine von der Öffnung beabstandete Halterung für den Verschlussdeckel oder das Teilsegment des Verschlussdeckels aufweist,
wobei der Verschlussdeckel oder das Teilsegment des Verschlussdeckels während des Auftragens der Lackschicht auf dessen Sichtseite in der Halterung gehalten wird.

Das entsprechende Verfahren ist in der Offenlegungsschrift DE 10 2015 122 231 A1 offenbart.

Nachteilig an dem Verfahren ist, dass das Rastelement bei der Entnahme aus der Halterung nach dem Auftragen der Lackschicht belastet wird und dessen Maßhaltigkeit und Funktion für den eigentlichen Verbauort beeinträchtigt wird. Insbesondere, wenn der Verschlussdeckel oder das Teilsegment aufgrund eines Trocknungsschritts nach dem Aufbringen der Lackschicht noch eine gegenüber der Raumtemperatur erhöhte Temperatur aufweisen. Zudem ist die Demontage aus der Halterung mitunter schwierig, da das Rastelement händisch nicht einfach erreichbar ist.

Aufgabe der vorliegenden Erfindung ist es daher, ein Lackierverfahren zur Herstellung eines lackierten Außenverkleidungsteils für ein Fahrzeug anzugeben, welches das Problem der Vorschädigung des Rastelements vermeidet und gleichzeitig eine einfache Lösbarkeit des Rastelements aus der Halterung ermöglicht.

Diese Aufgabe wird erfindungsgemäß gelöst durch ein Lackierverfahren zur Herstellung eines lackierten Außenverkleidungsteils für ein Fahrzeug, wobei das Außenverkleidungsteil wenigstens eine Öffnung und wenigstens einen Verschlussdeckel aufweist, der am späteren Verbauort des Außenverkleidungsteils am Fahrzeug die Öffnung des Außenverkleidungsteils verschließt, umfassend die folgenden Schritte:
- Bereitstellen des Außenverkleidungsteils mit einer zu lackierenden Sichtseite,
- Bereitstellen des Verschlussdeckels mit einer zu lackierenden Sichtseite, oder Bereitstellen eines Teilsegments des Verschlussdeckels mit einer zu lackierenden Sichtseite, wobei das Teilsegment am späteren Verbauort zusammen mit einer Tragstruktur den Verschlussdeckel bildet,
- Auftragen wenigstens einer Lackschicht auf der Sichtseite des Außenverkleidungsteiles und auf die Sichtseite des Verschlussdeckels oder des Teilsegments des Verschlussdeckels mittels einer Lackiervorrichtung,

wobei an dem Verschlussdeckel wenigstens ein hinterschnittig ausgebildetes Rastelement vorgesehen ist, das federelastisch gelagert ist, um am späteren Verbauort mittels des Rastelements den Verschlussdeckel mit dem Außenverkleidungsteil zu verbinden oder, wobei an dem Teilsegment des Verschlussdeckels wenigstens ein hinterschnittig ausgebildetes Rastelement vorgesehen ist, das federelastisch gelagert ist, um am späteren Verbauort mittels des Rastelements das Teilsegment mit der Tragstruktur zu verbinden,
wobei das Außenverkleidungsteil eine von der Öffnung beabstandete Halterung für den Verschlussdeckel oder das Teilsegment des Verschlussdeckels aufweist,
wobei der Verschlussdeckel oder das Teilsegment des Verschlussdeckels während des Auftragens der Lackschicht auf dessen Sichtseite in der Halterung gehalten wird,
wobei die Halterung für den Verschlussdeckel oder für das Teilsegment des Verschlussdeckels durch eine schlitzförmige Ausnehmung in dem Außenverkleidungsteil gebildet ist, die so dimensioniert ist, dass das hinterschnittige Rastelement die Ausnehmung hintergreift und hierüber den Verschlussdeckel oder das Teilsegment des Verschlussdeckels in der Halterung an dem Außenverkleidungsteil lagefixiert, wobei die Ausnehmung auf einer ihrer schmalen Seiten offen ausgebildet und durch einen federnd gelagerten Anschlag wieder verschlossen ist, wobei nach dem Auftragen der Lackschicht, durch das Auslenken des Anschlags, das Rastelement seitlich entnehmbar wird ohne hierfür das federelastisch gelagerte Rastelement auslenken zu müssen.

Durch das erfindungsgemäße Verfahren ist es möglich den Verschlussdeckel oder das Teilsegment, ohne eine mechanische Belastung des Rastelements einfach zu demontieren.

Es kann vorgesehen sein, dass das Auslenken des Anschlags händisch erfolgt. Hierfür kann ein verlängerter Hebel an dem Anschlag angeformt sein.

Es kann vorgesehen sein, dass an dem Verschlussdeckel oder an dem Teilsegment des Verschlussdeckels wenigstens ein weiteres hinterschnittig ausgebildetes Rastelement vorgesehen ist, das federelastisch gelagert ist, wobei wenigstens eine weitere schlitzförmige Ausnehmung in dem Außenverkleidungsteil gebildet ist, die so dimensioniert ist, dass das weitere hinterschnittige Rastelement die weitere Ausnehmung hintergreift und hierüber den Verschlussdeckel oder das Teilsegment des Verschlussdeckels zusätzlich an dem Außenverkleidungsteil lagefixiert, wobei sich eine der schmalen Seiten der weiteren Ausnehmung zu einer Entnahmeöffnung hin öffnet, sodass beim seitlichen Entnehmen des Rastelements gleichzeitig das weitere Rastelement in diese Entnahmeöffnung gelangt und entnommen werden kann, ohne hierfür das federelastische weitere Rastelement auslenken zu müssen.

Es kann vorgesehen sein, dass das weitere Rastelement ebenfalls dazu dient am späteren Verbauort mittels des weiteren Rastelements den Verschlussdeckel mit dem Außenverkleidungsteil zu verbinden oder am späteren Verbauort mittels des weiteren Rastelements das Teilsegment mit der Tragstruktur zu verbinden.

Es kann vorgesehen sein, dass das Rastelement und/oder das weitere Rastelement durch einen hinterschnittigen Rastvorsprung, der federelastisch auf einem Verbindungsbogen gelagert ist, gebildet ist oder sind. Derartige Rastelemente werden auch als Torsionsklipse bezeichnet, da das Mittelstück federelastisch tordierbar ist.

Es kann vorgesehen sein, dass die Halterung und der Verschlussdeckel oder die Halterung und das Teilsegment so aufeinander abgestimmt und ausgebildet sind, dass die Sichtseite des Verschlussdeckels oder die Sichtseite des Teilsegments in der gleichen Orientierung zu der Lackiervorrichtung gehalten wird, die der Orientierung der Sichtseite des Verschlussdeckels oder des Teilsegments zu der Lackiervorrichtung entspricht, die die Sichtseite bei dem Verschließen der Öffnung einnehmen würde, so dass bei der gleichzeitigen Lackierung von Außenverkleidungsteil und Verschlussdeckel oder Teilsegment die Lackschicht auf dem an die Öffnung angrenzenden Bereich des Außenverkleidungsteils und die Lackschicht des Verschlussdeckels oder die Lackschicht des Teilsegments ein einheitliches Aussehen aufweisen.

Es kann vorgesehen sein, dass die Halterung für den Verschlussdeckel oder die Halterung für das Teilsegment einstückig mit dem Außenverkleidungsteil ausgebildet, insbesondere zusammen mit dem Außenverkleidungsteil aus einem Kunststoffmaterial spritzgegossen ist. Das Kunststoffmaterial kann insbesondere Polypropylen umfassen, insbesondere eine Polypropylen-EPDM Compound umfassen.

Es kann vorgesehen sein, dass der Verschlussdeckel oder das Teilsegment einstückig ausgebildet ist. Der Verschlussdeckel oder das Teilsegment können insbesondere aus einem Polycarbonat+PBT Blend bestehen.

Es kann vorgesehen sein, dass die angeformte Halterung einen Abstand im Bereich von 3 cm bis 50 cm, insbesondere im Bereich von 4 cm bis 25 cm, besonders bevorzugt im Bereich von 5 cm bis 15 cm von dem Zentrum der Öffnung aufweist.

Es kann vorgesehen sein, dass die Halterung über eine Sollbruchstelle an das Außenverkleidungsteil angeformt ist und nach dem Auftragen der Lackschicht auf den Verschlussdeckel oder nach dem Auftragen der Lackschicht auf das Teilsegment an der Sollbruchstelle abgetrennt wird. Dieses Abtrennen kann während einer Vorkonfektionierung des Außenverkleidungsteils oder bei der Endmontage an das Fahrzeug erfolgen.

Es kann vorgesehen sein, dass die Halterung in einem Randbereich des Außenverkleidungsteils angeformt ist. Der Randbereich kann beispielsweise bei einer Stoßfängerverkleidung den Anschlussbereich zu angrenzenden Bauteilen umfassen, die am späteren Verbauort am Fahrzeug nicht länger sichtbar sind, da diese von den angrenzenden Bauteilen verdeckt werden. Bei einer Stoßfängerverkleidung können dies insbesondere diejenigen Randbereiche der Stoßfängerverkleidung sein, die später von einer Fahrzeugleuchte oder eine Designblende oder einer Leiste oder einem separaten Teil der Stoßfängerverkleidung überdeckt werden.

Es kann vorgesehen sein, dass die Öffnung in dem Außenverkleidungsteil für den Zugang zu einem Abschleppelement oder zu einer Scheinwerferreinigungsanlage oder zu einem Tankeinfüllelement oder zu einem Ladeanschlusselements oder zu einer Wagenheberaufnahme oder zu einer Anhängerkupplung vorgesehen ist.

Es kann vorgesehen sein, dass das Außenverkleidungsteil eine Stoßfängerverkleidung oder eine Kotflügelverkleidung oder eine Schwellerverkleidung oder ein Türaußenverkleidung oder ein Frontpanel ist. Eine Frontpanel ist derjenige Teil eines Fahrzeugs an dessen Stelle sich bei Verbrennungsfahrzeugen der Kühlergrill befunden hat. Insbesondere bei Elektrofahrzeugen ist dieses Frontpanel nicht mehr als Lufteinlass zu dem Kühler (den es hier nicht mehr gibt) ausgebildet, sondern als Designelement in der Fahrzeugmitte vorgesehen.

Die Erfindung wird anhand lediglich Ausführungsbeispiele darstellender Figuren näher erläutert. Gleiche oder funktionsgleiche Elemente sind hierbei mit den gleichen Bezugszeichen versehen.

Es zeigen:
- Fig. 1:: ein für das Lackierverfahren zur Herstellung eines lackierten Verkleidungsteiles vorgesehenes Teilsegment eines Verschlussdeckels;
- Fig. 2:: das Teilsegment aus Fig. 1, das zusammen mit einer Tragstruktur einen Verschlussdeckel bildet;
- Fig. 3 - 4:: zwei Rückansichten des zusammengefügten Verschlussdeckels aus Fig. 2;
- Fig. 5:: eine Rückansicht der Halterung in dem Außenverkleidungsteil für das in Fig. 1 gezeigte Teilsegment des Verschlussdeckels;
- Fig. 6:: eine Vorderansicht der Halterung in dem Außenverkleidungsteil für das in Fig. 1 gezeigte Teilsegment des Verschlussdeckels;
- Fig. 7:: das Einsetzen des Teilsegments in die Halterung;
- Fig. 8:: das in der Halterung gehaltene Teilsegment;
- Fig. 9 - 10:: weitere Ansichten des in der Halterung gehaltene Teilsegments;
- Fig. 11 - 13: Ansichten, wie durch das Auslenken des Anschlags das Rastelement seitlich aus der Ausnehmung der Halterung entnehmbar wird;
- Fig. 14:: Ansicht eines Außenverkleidungsteils mit einer Öffnung.

In den nachfolgenden Figuren 1 bis 13 wird das erfindungsgemäße Lackierverfahren beschrieben:
Lackierverfahren zur Herstellung eines lackierten Außenverkleidungsteils 1 für ein Fahrzeug, wobei das Außenverkleidungsteil 1 wenigstens eine Öffnung 2 (vgl. Fig. 15) und wenigstens einen Verschlussdeckel 3 (vgl. Fig. 3 und 4) aufweist, der am späteren Verbauort des Außenverkleidungsteils am Fahrzeug die Öffnung 2 des Außenverkleidungsteils 1 verschließt (vgl. Fig. 15),
umfassend die folgenden Schritte:
   - Bereitstellen des Außenverkleidungsteils 1 mit einer zu lackierenden Sichtseite 20,
   - Bereitstellen eines Teilsegments 3' des Verschlussdeckels mit einer zu lackierenden Sichtseite 30, wobei das Teilsegment 3' am späteren Verbauort zusammen mit einer Tragstruktur 3" den Verschlussdeckel 3 bildet (vgl. Fig. 1 und Fig. 2 - 4),
   - Auftragen wenigstens einer Lackschicht auf der Sichtseite 20 des Außenverkleidungsteiles 1 und auf die Sichtseite 30 des Teilsegments 3' des Verschlussdeckels mittels einer Lackiervorrichtung (nicht näher dargestellt, wobei die Lackschicht nicht zwingend die vollständigen Sichtseiten 20 und 30 bedecken muss),
wobei an dem Teilsegment 3' des Verschlussdeckels wenigstens ein hinterschnittig ausgebildetes Rastelement 4 vorgesehen ist, das federelastisch gelagert ist, um am späteren Verbauort mittels des Rastelements 4 das Teilsegment 3' mit der Tragstruktur 3" zu verbinden (vgl. Fig. 1 - 4),
wobei das Außenverkleidungsteil 1 eine von der Öffnung 2 beabstandete Halterung 5 für das Teilsegment 3' des Verschlussdeckels aufweist (vgl. Fig. 5 - 7 und Fig. 16),
wobei das Teilsegment 3' des Verschlussdeckels während des Auftragens der Lackschicht auf dessen Sichtseite 30 in der Halterung 5 gehalten wird (vgl. Fig. 8 - 10),
wobei die Halterung 5 für das Teilsegment 3' des Verschlussdeckels durch eine schlitzförmige Ausnehmung 6 in dem Außenverkleidungsteil 1 gebildet ist, die so dimensioniert ist, dass das hinterschnittige Rastelement 4 die Ausnehmung 6 hintergreift und hierüber das Teilsegment 3' des Verschlussdeckels in der Halterung 5 an dem Außenverkleidungsteil 1 lagefixiert (vgl. Fig. 5 - 8),
wobei die Ausnehmung 6 auf einer ihrer schmalen Seiten offen ausgebildet und durch einen federnd gelagerten Anschlag 7 wieder verschlossen ist (vgl. Fig. 7 - 10), wobei nach dem Auftragen der Lackschicht, durch das Auslenken des Anschlags 7 (vgl. Fig. 11 - 13), das Rastelement 4 seitlich entnehmbar wird (vgl. Fig. 13 - Entnahmerichtung in die Figurenebene hinein) ohne hierfür das federelastisch gelagerte Rastelement 4 auslenken zu müssen. Das Auslenken kann beispielsweise händisch erfolgen. Wie den Figuren entnehmbar, ist hierfür ein verlängerter Hebel an dem Anschlag 7 angeformt.

An dem Teilsegment 3' des Verschlussdeckels ist wenigstens ein weiteres hinterschnittig ausgebildetes Rastelement 8 vorgesehen (vgl. Fig. 1), das federelastisch gelagert ist, wobei wenigstens eine weitere schlitzförmige Ausnehmung 9 (vgl. Fig. 5 und Fig. 6) in dem Außenverkleidungsteil 1 gebildet ist, die so dimensioniert ist, dass das weitere hinterschnittige Rastelement 8 die weitere Ausnehmung 9 hintergreift (vgl. beispielsweise Fig. 8) und hierüber das Teilsegment 3' des Verschlussdeckels zusätzlich an dem Außenverkleidungsteil 1 lagefixiert.

Das weitere Rastelement 8 dient ebenfalls dazu am späteren Verbauort mittels des weiteren Rastelements das Teilsegment 3' mit der Tragstruktur 3" zu verbinden (vgl. Fig. 2 - 4).

Eine der schmalen Seiten der weiteren Ausnehmung 9 öffnet sich zu einer Entnahmeöffnung 10 hin (vgl. Fig. 5 - 8), sodass beim seitlichen Entnehmen des Rastelements 4 gleichzeitig das weitere Rastelement 8 in diese Entnahmeöffnung 10 gelangt und entnommen werden kann, ohne hierfür das federelastische weitere Rastelement 8 auslenken zu müssen (vgl. Fig. 11 -13).

Das Rastelement 4 und das weitere Rastelement 8 sind durch einen hinterschnittigen Rastvorsprung, der federelastisch auf einem Verbindungsbogen gelagert ist, gebildet (vgl. Fig. 1).

Die Halterung 5 und das Teilsegment 3' können so aufeinander abgestimmt und ausgebildet sein, dass die Sichtseite 30 des Teilsegments 3' in der gleichen Orientierung zu der Lackiervorrichtung gehalten wird, die der Orientierung der Sichtseite 30 des Teilsegments 3' zu der Lackiervorrichtung entspricht, die die Sichtseite 30 bei dem Verschließen der Öffnung 2 einnehmen würde, so dass bei der gleichzeitigen Lackierung von Außenverkleidungsteil 1 und Teilsegment 3' die Lackschicht auf dem an die Öffnung 2 angrenzenden Bereich des Außenverkleidungsteils 1, und die Lackschicht des Teilsegments 3' ein einheitliches Aussehen aufweisen.

Die Halterung 5 für Teilsegment 3' ist einstückig mit dem Außenverkleidungsteil 1 ausgebildet, insbesondere zusammen mit dem Außenverkleidungsteil 1 aus einem Kunststoffmaterial spritzgegossen.

Die Halterung 5 kann über eine Sollbruchstelle (hier nicht näher dargestellt) an das Außenverkleidungsteil 1 angeformt sein und nach dem Auftragen der Lackschicht auf das Teilsegment 3' an der Sollbruchstelle abgetrennt werden.

Die Halterung 5 ist in einem Randbereich 11 des Außenverkleidungsteils 1 angeformt (vgl. Fig. 16). Wie in Fig. 14 und Fig. 15 ersichtlich, ist am späteren Verbauort am Fahrzeug die Halterung nicht länger sichtbar, da diese von den angrenzenden Bauteilen (hier einer Designblende) verdeckt wird.

Die Öffnung 2 in dem Außenverkleidungsteil 1 kann für den Zugang zu einem Abschleppelement oder zu einer Scheinwerferreinigungsanlage oder zu einem Tankeinfüllelement oder zu einem Ladeanschlusselements oder zu einer Wagenheberaufnahme oder zu einer Anhängerkupplung vorgesehen sein.

Das Außenverkleidungsteil 1 ist vorliegend eine Stoßfängerverkleidung. Könnte beispielsweise aber auch eine Kotflügelverkleidung oder eine Schwellerverkleidung oder ein Türaußenverkleidung oder ein Frontpanel sein.

## Patentansprüche

1. Lackierverfahren zur Herstellung eines lackierten Außenverkleidungsteils (1) für ein Fahrzeug, wobei das Außenverkleidungsteil (1) wenigstens eine Öffnung (2) und wenigstens einen Verschlussdeckel (3) aufweist, der am späteren Verbauort des Außenverkleidungsteils (1) am Fahrzeug die Öffnung (2) des Außenverkleidungsteils (1) verschließt,
umfassend die folgenden Schritte:
- Bereitstellen des Außenverkleidungsteils (1) mit einer zu lackierenden Sichtseite (20),
- Bereitstellen des Verschlussdeckels (3) mit einer zu lackierenden Sichtseite (30), oder Bereitstellen eines Teilsegments (3') des Verschlussdeckels mit einer zu lackierenden Sichtseite (30), wobei das Teilsegment (3') am späteren Verbauort zusammen mit einer Tragstruktur (3") den Verschlussdeckel (3) bildet,
- Auftragen wenigstens einer Lackschicht auf der Sichtseite (20) des Außenverkleidungsteiles (1) und auf die Sichtseite (30) des Verschlussdeckels (3) oder des Teilsegments (3') des Verschlussdeckels mittels einer Lackiervorrichtung,
wobei an dem Verschlussdeckel (3) wenigstens ein hinterschnittig ausgebildetes Rastelement (4) vorgesehen ist, das federelastisch gelagert ist, um am späteren Verbauort mittels des Rastelements (4) den Verschlussdeckel (3) mit dem Außenverkleidungsteil (1) zu verbinden oder, wobei an dem Teilsegment (3') des Verschlussdeckels wenigstens ein hinterschnittig ausgebildetes Rastelement (4) vorgesehen ist, das federelastisch gelagert ist, um am späteren Verbauort mittels des Rastelements (4) das Teilsegment (3') mit der Tragstruktur (3") zu verbinden,
wobei das Außenverkleidungsteil (1) eine von der Öffnung (2) beabstandete Halterung (5) für den Verschlussdeckel (3) oder das Teilsegment (3') des Verschlussdeckels aufweist,
wobei der Verschlussdeckel (3) oder das Teilsegment (3') des Verschlussdeckels während des Auftragens der Lackschicht auf dessen Sichtseite (30) in der Halterung (5) gehalten wird,
**dadurch gekennzeichnet, dass**
die Halterung (5) für den Verschlussdeckel (3) oder für das Teilsegment (3') des Verschlussdeckels durch eine schlitzförmige Ausnehmung (6) in dem Außenverkleidungsteil (1) gebildet ist, die so dimensioniert ist, dass das hinterschnittige Rastelement (4) die Ausnehmung (6) hintergreift und hierüber den Verschlussdeckel (3) oder das Teilsegment (3') des Verschlussdeckels in der Halterung (5) an dem Außenverkleidungsteil (1) lagefixiert,
wobei die Ausnehmung (6) auf einer ihrer schmalen Seiten offen ausgebildet und durch einen federnd gelagerten Anschlag (7) wieder verschlossen ist, wobei nach dem Auftragen der Lackschicht, durch das Auslenken des Anschlags (7), das Rastelement (4) seitlich entnehmbar wird ohne hierfür das federelastisch gelagerte Rastelement (4) auslenken zu müssen.

2. Lackierverfahren nach Anspruch 1, **dadurch gekennzeichnet, dass** an dem Verschlussdeckel (3) oder an dem Teilsegment (3') des Verschlussdeckels wenigstens ein weiteres hinterschnittig ausgebildetes Rastelement (8) vorgesehen ist, das federelastisch gelagert ist, wobei wenigstens eine weitere schlitzförmige Ausnehmung (9) in dem Außenverkleidungsteil (1) gebildet ist, die so dimensioniert ist, dass das weitere hinterschnittige Rastelement (8) die weitere Ausnehmung (9) hintergreift und hierüber den Verschlussdeckel (3) oder das Teilsegment (3') des Verschlussdeckels zusätzlich an dem Außenverkleidungsteil (1) lagefixiert, wobei sich eine der schmalen Seiten der weiteren Ausnehmung (9) zu einer Entnahmeöffnung (10) hin öffnet, sodass beim seitlichen Entnehmen des Rastelements (4) gleichzeitig das weitere Rastelement (8) in diese Entnahmeöffnung (10) gelangt und entnommen werden kann, ohne hierfür das federelastische weitere Rastelement (8) auslenken zu müssen.

3. Lackierverfahren nach einem der vorstehenden Ansprüche, **dadurch gekennzeichnet, dass** das Rastelement (4) und/oder das weitere Rastelement (8) durch einen hinterschnittigen Rastvorsprung, der federelastisch auf einem Verbindungsbogen gelagert ist, gebildet ist oder sind.

4. Lackierverfahren nach einem der vorstehenden Ansprüche, **dadurch gekennzeichnet, dass** die Halterung (5) und der Verschlussdeckel (3) oder die Halterung (5) und das Teilsegment (3') so aufeinander abgestimmt und ausgebildet sind, dass die Sichtseite (30) des Verschlussdeckels (3) oder die Sichtseite (30) des Teilsegments (3') in der gleichen Orientierung zu der Lackiervorrichtung gehalten wird, die der Orientierung der Sichtseite (30) des Verschlussdeckels (3) oder des Teilsegments (3') zu der Lackiervorrichtung entspricht, die die Sichtseite (30) bei dem Verschließen der Öffnung (2) einnehmen würde, so dass bei der gleichzeitigen Lackierung von Außenverkleidungsteil (1) und Verschlussdeckel (3) oder Teilsegment (3') die Lackschicht auf dem an die Öffnung (2) angrenzenden Bereich des Außenverkleidungsteils (1) und die Lackschicht des Verschlussdeckels (3) oder die Lackschicht des Teilsegments (3') ein einheitliches Aussehen aufweisen.

5. Verfahren nach einem der vorstehenden Ansprüche, **dadurch gekennzeichnet, dass** die Halterung (5) für den Verschlussdeckel (3) oder die Halterung (5) für das Teilsegment (3') einstückig mit dem Außenverkleidungsteil (1) ausgebildet, insbesondere zusammen mit dem Außenverkleidungsteil (1) aus einem Kunststoffmaterial spritzgegossen ist.

6. Verfahren nach einem der vorstehenden Ansprüche, **dadurch gekennzeichnet, dass** die Halterung (5) über eine Sollbruchstelle an das Außenverkleidungsteil (1) angeformt ist und nach dem Auftragen der Lackschicht auf den Verschlussdeckel (3) oder nach dem Auftragen der Lackschicht auf das Teilsegment (3') an der Sollbruchstelle abgetrennt wird.

7. Verfahren nach einem der vorstehenden Ansprüche, **dadurch gekennzeichnet, dass** die Halterung (5) in einem Randbereich (11) des Außenverkleidungsteils (1) angeformt ist.

8. Verfahren nach einem der vorstehenden Ansprüche, **dadurch gekennzeichnet, dass** die Öffnung (2) in dem Außenverkleidungsteil (1) für den Zugang zu einem Abschleppelement oder zu einer Scheinwerferreinigungsanlage oder zu einem Tankeinfüllelement oder zu einem Ladeanschlusselements oder zu einer Wagenheberaufnahme oder zu einer Anhängerkupplung vorgesehen ist.

9. Verfahren nach einem der vorstehenden Ansprüche, **dadurch gekennzeichnet, dass** das Außenverkleidungsteil (1) eine Stoßfängerverkleidung oder eine Kotflügelverkleidung oder eine Schwellerverkleidung oder ein Türaußenverkleidung oder ein Frontpanel ist.
